# EUROPÄISCHE PATENTSCHRIFT

(11) **EP 1 338 658 B1**
(45) Veröffentlichungstag und Bekanntmachung des Hinweises auf die Patenterteilung: **06.01.2016**
(21) Anmeldenummer: 03003368.2
(22) Anmeldetag: 14.02.2003
(51) Int. Cl.: C21D 1/76, C21D 9/00

(54) **Verfahren und Vorrichtung zur Wärmebehandlung von Werkstücken**
Method and device for heat treating workpieces
Procédé et dispositif pour le traitement thermique de pièces

(30) Priorität: 26.02.2002 DE 10208267
(43) Veröffentlichungstag der Anmeldung: 27.08.2003
(73) Patentinhaber: WESTFALEN AG, 48155 Münster (DE); WMU WÄrmebehandlungsanlagen für Industrie und Umwelttechnik GmbH, 59199 Bönen (DE)
(72) Erfinder: Breloer, Andreas, 59174 Kamen (DE); Uschkoreit, 59174 Kamen (DE); Thurow, Reiner, 59514 Welver (DE)
(74) Vertreter: Patentanwälte und Rechtsanwalt Weiß, Arat & Partner mbB

(56) Entgegenhaltungen:
- EP-A- 0 282 715
- EP-A- 0 320 763
- DE-A- 19 651 878
- PATENT ABSTRACTS OF JAPAN Bd. 0113, Nr. 69 (C-461), 2. Dezember 1987 (1987-12-02) & JP 62 139810 A (ISHIKAWAJIMA HARIMA HEAVY IND CO LTD), 23. Juni 1987 (1987-06-23)

## Beschreibung

Die Erfindung betrifft ein Verfahren nach dem Oberbegriff des Anspruchs 1 sowie eine Vorrichtung hierfür.

Aus dem Stand der Technik ist die US 4414043 bekannt, welche allerdings den Nachteil bringt, dass Kohlenmonoxid vorher aufwendig aus dem Prozess entfernt werden muss. In vielen Fällen, insbesondere der industriellen Anwendung, ist es notwendig, Werkstücke aus Metall einer Wärmebehandlung zu unterziehen, um beispielsweise ihre Gefüge zu beeinflussen. Dies geschieht meistens in Banddurchlauföfen, in denen beispielsweise ein Hochtemperaturhartlöten und Blankglühen von Edelstählen stattfinden kann. Dies ist aber nur ein Anwendungsbeispiel, die vorliegende Erfindung ist darauf nicht beschränkt, sondern befasst sich mit jeder möglichen Wärmebehandlung von Werkstücken in einem Behandlungsraum.

Bei dem oben erwähnten Verfahren stellt vor allem das Behandlungsgas ein Problem dar. Von der Güte des Behandlungsgases hängt selbstverständlich auch die Qualität der Wärmebehandlung der Werkstücke ab. Da insbesondere Durchlauföfen nicht hermetisch abgeschlossen werden können, gelangen Verunreinigungen von aussen in den Durchlaufofen hinein und verunreinigen das Behandlungsgas. Insbesondere gelangt Luftsauerstoff durch eine Einlauf- und eine Auslauföffnung in den Durchlaufofen, wird aber auch mit dem zu behandelnden Werkstück in den Behandlungsraum transportiert. Dieser Sauerstoff verunreinigt das Behandlungsgas, was unerwünscht ist, wobei bislang die Verunreinigung in Kauf genommen oder aber in Abständen das gesamte Behandlungsgas ausgetauscht wird.

Der vorliegenden Erfindung liegt die Aufgabe zugrunde, ein Verfahren und eine Vorrichtung der o.g. Art zu schaffen, mit der die Behandlungsgasatmosphäre verbessert und stabilisiert werden kann. Hierbei soll möglichst effizient und ohne zusätzliche vorherige Filterschritte und dabei Kosten und Aufwand einzusparen, ein entsprechendes Ergebnis erreicht werden.

Zur Lösung dieser Aufgabe führt der kennzeichnende Teil des Anspruchs 1.

Dies bedeutet, dass kontinuierlich ohne Beeinträchtigung des eigentlichen Verfahrens der Wärmebehandlung von Werkstücken das Behandlungsgas regeneriert wird.

Bei dem Regenerierungsprozess von Schutz-Reaktionsgasen in Wärmebehandlungsanlagen, wobei das Schutz-Reaktionsgas aus Wasserstoff, Stickstoff (Argon)/Wasserstoff-Gemischen oder auch anderen wasserstoffhaltigen Gemischen bestehen kann, soll nicht nur Luftsauerstoff abgebunden, sondern hauptsächlich Prozessfeuchte entfernt werden. Diese entsteht zum einen aus der Reduzierung der Werkstücke und zum anderen aus den verdampfenden Begleitstoffen wie Schmiermittel und Lötpasten mit H₂O-Anteilen.

Bevorzugt wird das gereinigte Behandlungsgas vor der Rückführung in die Behandlungsatmosphäre mit frischem Behandlungsgas gemischt. Denkbar ist allerdings auch, dass gereinigtes Behandlungsgas und frisches Behandlungsgas an unterschiedlichen Stellen dem Durchlaufofen zugeführt wird.

Zum Reinigen wird das verunreinigte Behandlungsgas aus der Behandlungsatmosphäre abgesaugt und einer thermischen Behandlung unterworfen. Bevorzugt geschieht diese thermische Behandlung in einem Katalysator, bevorzugt in einem Platinkatalysator. Handelt es sich bei dem Behandlungsgas um Wasserstoff, so wird in dem Katalysator der molekulare Luftsauerstoff mit reaktiven Bestandteilen des Behandlungsgases verbunden, so dass in dem Behandlungsgas Wasserdampf gebildet wird. Dieses Gemisch aus Wasserstoff und Wasserdampf wird nun einer Kondensatfalle zugeführt. In einem Rekuperator wird das Gemisch soweit heruntergekühlt, dass das Wasser sich verflüssigt und ausfällt. Die entsprechende Kühlung wird durch einen Wärmetauscher unterstützt.

Damit wird in dem Rekuperator das Wasser von dem Wasserstoff getrennt, der wiederum einem Verdichter zugeleitet wird, in welchem eine Vermischung mit frischem Behandlungsgas erfolgt. Diese Mischung wird dann wieder dem Durchlaufofen eingespeist.

Die katalytische Abbindung von Luftsauerstoff erscheint als eine notwendige Massnahme, da ein Eindringen des Luftsauerstoffs in die Ofenatmosphäre an den Entnahmestellen nicht auszuschliessen ist. Der Luftsauerstoff wird in der Praxis durch Einspeisen von Schutz- oder Reaktionsgasen verdrängt, indem ein Ofenüberdruck (P_{ü}≈1mm Ws) mit einer grösseren Bemessung als Schutzgasspülvolumen aufgebaut wird. Die Bemessung des Schutzgasvolumens beruht im übrigen auf Erfahrungswerten, welche die möglichen äusseren Störeinflüsse (z. B. Luftzug, Luftfeuchtigkeit usw.) berücksichtigen.

Würde das regenerierte Behandlungsgas ohne eine katalytische Reinigung mit Luftsauerstoff in den Behandlungsraum eingespeist werden, so würde der Prozess instabiler und schlechter verlaufen.

Die entstehenden Vorteile der katalytischen Nachreinigung werden dadurch deutlich, dass der Ofendruck auf ein Minimum abgesenkt werden kann. Dabei kann eindringender Luftsauerstoff durchaus in Kauf genommen werden, ohne dass es Qualitätseinbussen im Wärmebehandlungsprozess gibt.

Ferner ermöglicht die katalytische Reinigung dem Ofen ein kürzeres Anfahrverhalten nach einem Stillstand (durch kürzere Schutzgas-Formierzeiten).

Bei der Regenerierung des Behandlungsgases wird das Behandlungsgas mehrfach ausgetauscht, d. h., der Anteil des üblicherweise eingesetzten Schutzgasvolumenanteils kann dadurch bis zu einem Fünftel reduziert werden. Hierzu wird das Behandlungsgas nach der katalytischen Reinigung über den Rekuperator in eine Kältefalle geleitet, wobei die Feuchtigkeit, wie oben erwähnt, fest oder flüssig ausfällt. Die Restfeuchte des Behandlungsgases kann dem Wärmebehandlungsprozess angepasst werden.

Da die entstehende Prozessfeuchte in der Regel konstant ist, besteht zum einen die Möglichkeit, durch die Regenerierung die übliche Schutzgasspülmenge zu reduzieren, und zum anderen, bei bestehender Schutzgasmenge Behandlungsgasqualität soweit zu verbessern, dass auch schwer reduzierbare Werkstückmaterialien reduziert werden können, was in der konventionellen Wärmebehandlung mit Schutzgasöfen von Metallen schwer möglich ist.

Diese Regenerierung ist deshalb auch für Haubenglühen und andere Öfen interessant, die hermetisch geschlossen sind und diskontinuierlich arbeiten. Gerade im Bereich des Haubenglühen (u. a. Topföfen) ist es ein Problem, die Prozessfeuchte abzuführen. In der Praxis werden hier grosse Mengen an Schutzgas benötigt, um diese mit einem trockenen Schutzgas herauszuspülen.

Ferner kann bei der Verwendung einer katalytischen Nachreichung der anfängliche Inertisierungsprozess einer Hauben-Topfglühe auf ein Minimum reduziert werden.

Im Bereich der Durchlauföfen ist die Umwälzung von Prozessgas ein grosser Zugewinn, da hier die Wärmeübertragung über die Konvektion des Schutzgases erhöht wird. Die Erhöhung der Wärmeübertragung macht sich in der Heiz- und Kühlleistung bemerkbar. Somit kann bei einer bestehenden Ofenanlage die Durchsatzleistung erhöht werden.

Sollte überschüssiges Behandlungsgas im Durchlaufofen vorhanden sein, so wird dieses aus dem Durchlaufofen ggf. an mehreren Stellen abgeführt und abgefackelt.

Die Vorteile des vorliegenden Verfahrens liegen einmal darin, dass eine grössere Spülmenge an Schutzgas in der Heizzone und einer sich ggf. daran anschliessenden Kühlstrecke zur Verfügung steht. Ferner sind einstellbare Strömungsverhältnisse im Bereich der Heizzone und in der Kühlstrecke durch variable Ansaugmengeneinstellungen an den Entnahmestellen möglich.

Insgesamt herrscht in dem Durchlaufofen ein geringerer Ofendruck infolge der thermischen Reinigung des Behandlungsgases. Eine geforderte Prozessschutzgasmindestmenge lässt sich ohne Verlust der Prozessstabilität erreichen.

Desweiteren wird durch den Schutzgasstrom die Prozessfeuchte aus dem Behandlungsraum abgeführt, damit eine Reduktion (Verhältnis H₂/H₂O) der Werkstücke gewährleistet ist. In der Praxis hat sich herausgestellt, dass es zu einer Halbierung der Prozessfeuchte, die sich aus der Addition der Schutzgasmengen (Frischgas + regeneriertes Gas) ergibt, kommt. Damit ist auch weniger Spülgas für die Abführung der im Prozess entstandenen Feuchtigkeit notwendig und dies ohne Verringerung der Glüh- und Lötqualität der Werkstücke.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in ihrer einzigen Figur eine schematisch dargestellte Anlage zur Wärmebehandlung von Werkstücken. Ein wesentlicher Teil der Anlage als ein Durchlaufofen R ausgestaltet.

Das entsprechende, nicht näher gezeigte Werkstück, welches behandelt werden soll, befindet sich auf einem Förderband 1, welches zwei Umlenkrollen 2 und 3 umläuft. Die eigentliche Behandlung des Werkstückes findet in einem Behandlungsraum 4 statt, in dem beispielsweise das Werkstück erwärmt werden kann. In diesem Fall ist nachfolgend an den Behandlungsraum 4 noch eine Kühlstrecke 5 vorgesehen. Auf die Kühlstrecke 5 folgt ein Auslaufbereich 6, während dem Behandlungsraum 4 ein Einlaufbereich 7 vorgeschaltet ist.

Bevorzugt handelt es sich vom Einlaufbereich 7 bis zum Auslaufbereich 6 um ein geschlossenes System, wobei sowohl im Einlaufbereich 7 als auch im Auslaufbereich 6 in der Höhe verstellbare Verschlussstopfen 8 und 9 vorgesehen sind, die einen Minimierung des Ofenquerschnitts im Einlauf- und Auslaufbereich ermöglichen.

Ferner sind diesen Verschlussstopfen 8 und 9 im Einlauf- bzw. Auslaufbereich 7 und 6 noch Einspeisestellen 10 und 11 für Stickstoff (N₂) vorgeschaltet.

Kurz nach dem Einlaufbereich 7 und kurz vor dem Auslaufbereich 6 ist jeweils eine Entnahmestelle 12 bzw. 13 vorgesehen. Mit diesen Entnahmestellen 12 bzw. 13 wird verunreinigtes Behandlungsgas aus dem Durchlaufofen R entnommen. Entsprechende Leitungen 14 und 15 werden zu einer Zuführleitung 16 vereinigt, die in eine Einrichtung Q zum Reinigen des Behandlungsgases einmündet. Dabei ist sowohl in die Leitung 15 als auch in die Leitung 14 noch ein Absperrventil 17 bzw. 18 eingeschaltet.

Direkt an die Zuführleitung 16 schliesst ein Katalysator, bevorzugt ein Platinkatalysator 19 an. Dieser steht über eine Leitung 20 mit einer Kondensatfalle in Verbindung, wobei die Kondensatfalle aus einem Rekuperator 21 und einem Wärmetauscher 22 besteht. Dem Wärmetauscher 22 wird über eine Leitung 23 tiefkalter Stickstoff von einer nicht näher gezeigten Stickstoffquelle zugeführt.

Auf die Kondensatfalle folgt ein Verdichter 24, in welchen auch eine Zuleitung 25 für frisches Behandlungsgas aus einem Tank 26 einmündet.

An den Verdichter 24 schliesst eine Rückführleitung 27 an, die an einer weiteren Einspeisestelle 28 in dem Durchlaufofen R ausmündet.

Die Funktionsweise der vorliegenden Erfindung ist folgende:
Zu behandelnde Werkstücke werden im Einlaufbereich 7 auf das Förderband 1 aufgegeben und auf diesem Förderband 1 durch den Durchlaufofen R geführt. In dem Durchlaufofen R ist eine Behandlungsgasatmosphäre, beispielsweise aus Wasserstoff (H₂), ausgebildet.

Trotz der Verschlussstopfen 8 und 9 und trotz der Einspeisestellen 10 und 11 für Stickstoff, wobei im bevorzugten Ausführungsbeispiel dieser Stickstoff dem Wärmetauscher 22 entnommen wird, lässt sich nicht verhindern, dass doch Luftsauerstoff in den Durchlaufofen R gelangt. Dieser Luftsauerstoff verunreinigt das Behandlungsgas, was unerwünscht ist. Deshalb wird Behandlungsgas über die Entnahmestellen 12 und 13 aus dem Durchlaufofen R entnommen, beispielsweise abgesaugt. Dieses entnommene Behandlungsgas wird dem Platinkondensator 19 zugeführt, in dem eine thermische Behandlung erfolgt. Der vorhandene molekulare Luftsauerstoff (O₂) wird mit reaktiven Bestandteilen des Behandlungsgases verbunden, so dass als Hauptbestandteile des thermisch behandelten Gases H₂ und H₂O auftreten.

Das jetzt mit H₂O verunreinigte Behandlungsgas wird nachfolgend über die Kondensatfalle 21, 22 geleitet, wobei H₂O flüssig wird und ausfällt. Hierzu wird das Behandlungsgas im Rekuperator entsprechend heruntergekühlt, wofür der Wärmetauscher 22 sorgt.

Im Verdichter wird dann das regenerierte Behandlungsgas mit Frischgas gemischt und dem Durchlaufofen R wieder zugeführt.

Das Verhältnis von Frischgas zu regeneriertem Gas kann beispielsweise 1:1 oder bis zu 1:3 sein.

Ein im Durchlaufofen R vorhandenes überschüssiges Behandlungsgas wird aus dem Durchlaufofen R jeweils zwischen Verschlussstopfen 8 und Entnahmestelle 12 bzw. 9 und 13 ausgeleitet und mittels einer Zündquelle 29 bzw. 30 abgefackelt.

**Positionszahlenliste**

| | | | | | |
|---|---|---|---|---|---|
| 1 | Förderband | 34 | | 67 | |
| 2 | Umlenkrolle | 35 | | 68 | |
| 3 | Umlenkrolle | 36 | | 69 | |
| 4 | Behandlungsraum | 37 | | 70 | |
| 5 | Kühlstrecke | 38 | | 71 | |
| 6 | Auslaufbereich | 39 | | 72 | |
| 7 | Einlaufbereich | 40 | | 73 | |
| 8 | Verschlussstopfen | 41 | | 74 | |
| 9 | Verschlussstopfen | 42 | | 75 | |
| 10 | Einspeisstelle | 43 | | 76 | |
| 11 | Einspeisstelle | 44 | | 77 | |
| 12 | Entnahmestelle | 45 | | 78 | |
| 13 | Entnahmestelle | 46 | | 79 | |
| 14 | Leitung | 47 | | | |
| 15 | Leitung | 48 | | | |
| 16 | Zuführleitung | 49 | | | |
| 17 | Absperrventil | 50 | | | |
| 18 | Absperrventil | 51 | | | |
| 19 | Katalysator | 52 | | | |
| 20 | Leitung | 53 | | | |
| 21 | Rekuperator | 54 | | | |
| 22 | Wärmetauscher | 55 | | | |
| 23 | Leitung | 56 | | | |
| 24 | Verdichtung | 57 | | | |
| 25 | Zuleitung | 58 | | | |
| 26 | Tank | 59 | | | |
| 27 | Rückführleitung | 60 | | | |
| 28 | Einspeisstelle | 61 | | | |
| 29 | Zündquelle | 62 | | Q | Einrichtung |
| 30 | Zündquelle | 63 | | R | Durchlaufofen |
| 31 | | 64 | | | |
| 32 | | 65 | | | |
| 33 | | 66 | | | |

## Patentansprüche

1. Verfahren zur Wärmebehandlung von Werkstücken in einem Behandlungsraum (4) mit einer Behandlungsgasatmosphäre, insbesondere in einem Durchlaufofen, wobei im Prozess verunreinigtes Behandlungsgas zumindest zum Teil der Behandlungsgasatmosphäre entzogen, gereinigt und der Behandlungsgasatmosphäre wieder zugeführt wird, wobei das verunreinigte Behandlungsgas aus der Behandlungsgasatmosphäre abgesaugt und einer thermischen Behandlung unterworfen wird, wobei im Behandlungsgas vorhandener Luftsauerstoff (O₂) beim Reinigen des Behandlungsgases (H) an reaktive Bestandteile des Behandlungsgases angebunden wird,
**dadurch gekennzeichnet,**
**dass** das gereinigte Behandlungsgas vor der Rückführung in die Behandlungsatmosphäre mit frischem Behandlungsgas gemischt wird, und der Luftsauerstoff (O₂) mit Wasserstoffmolekülen (H) zu Wasser (H₂O) verbunden wird, wobei nachfolgend das Wasser (H₂O) in einer Kondensatfalle aus dem Behandlungsgas ausgefällt wird, wobei überschüssiges Behandlungsgas vor und/oder nach dem Behandlungsraum (4) abgeführt und ggf. abgefackelt wird, wobei einem Einlauf- und/oder Auslaufbereich (7, 6) zu bzw. von dem Behandlungsraum (4) Stickstoff (N₂) zugeführt wird.

2. Vorrichtung zur Durchführung des Verfahrens nach wenigstens einem der Anspruch 1, **dadurch gekennzeichnet, dass** vor und/oder nach dem Behandlungsraum (4) eine Entnahmestelle (12, 13) für verunreinigtes Behandlungsgas vorgesehen ist, welche mit einer Einrichtung (Q) zum Reinigen des Behandlungsgases in Verbindung steht, aus der eine Rückführleitung (27) zurück in die Behandlungsatmosphäre erfolgt, wobei die Entnahmestellen (12, 13) entsprechende Saugrüssel sind, wobei eine Entnahmestelle (12) vor und eine Entnahmestelle (13) nach dem Behandlungsraum (4) vorgesehen und über Leitungen (14, 15) zu einer Zuführleitung (16) zu der Einrichtung (Q) zum Reinigen des Behandlungsgases verbunden sind, wobei in der Einrichtung (Q) zum Reinigen des Behandlungsgases ein Katalysator, insbesondere ein Platinkatalysator (19) vorgesehen ist, wobei in der Einrichtung (Q) zum Reinigen des Behandlungsgases eine Kondensatfalle (21, 22) vorgesehen ist, wobei die Kondensatfalle aus einem Rekuperator (21) und einem Wärmetauscher (22) besteht, wobei der Wärmetauscher (22) mit einer Quelle für tiefkalten Stickstoff in Verbindung steht, wobei der Einrichtung (Q) zum Reinigen von Behandlungsgas ein Verdichter (24) nachgeschaltet ist, der über eine Verbindungsleitung (25) mit einer Quelle (26) für Behandlungsgas in Verbindung steht, wobei vor und/oder nach dem Behandlungsraum (4) ein Verschlussstopfen (8, 9) vorgesehen ist/sind, wobei der Stickstoff nach dem Wärmetauscher (22) über Zuleitungen Einspeisstellen (10, 11) vor und/oder nach dem Behandlungsraum (4) zuführbar ist.

## Claims

1. A method of heat treating workpieces in a treatment chamber (4) with a treatment gas atmosphere, in particular in a continuous furnace, wherein treatment gas contaminated in the process is at least partially withdrawn from the treatment gas atmosphere, cleaned and supplied to the treatment gas atmosphere again, wherein the contaminated treatment gas is sucked out of the treatment gas atmosphere and is subjected to a thermal treatment, wherein atmospheric oxygen (O₂) present in the treatment gas is bound to reactive constituents of the treatment gas upon cleaning of the treatment gas (H),
**characterized in that** the cleaned treatment gas is mixed with fresh treatment gas before its return into the treatment atmosphere, and the atmospheric oxygen (O₂) is combined with hydrogen molecules (H) to form water (H₂O), wherein subsequently the water (H₂O) is precipitated from the treatment gas in a condensate trap, wherein excess treatment gas is led away and optionally burnt off before and/or after the treatment chamber (4), wherein nitrogen (N₂) is supplied to an inflow and/or outflow region (7, 6) to or from the treatment chamber (4).

2. A device for carrying out the method according to claim 1, **characterized in that** a removal site (12, 13) for contaminated treatment gas is provided before and/or after the treatment chamber (4), which removal site is connected to a device (Q) for cleaning the treatment gas, from which device (Q) there is a return line (27) back into the treatment atmosphere, wherein the removal sites (12, 13) are appropriate suction nozzles, wherein there are provided a removal site (12) before and a removal site (13) after the treatment chamber (4) and these are connected via lines (14, 15) to a feed line (16) to the device (Q) for cleaning the treatment gas, wherein a catalyzer, in particular a platinum catalyzer (19), is provided in the device (Q) for cleaning the treatment gas, wherein a condensate trap (21, 22) is provided in the device (Q) for cleaning the treatment gas, wherein the condensate trap is composed of a recuperator (21) and a heat exchanger (22), wherein the heat exchanger (22) is connected to a source for cryogenic nitrogen, wherein a compressor (24), connected via a connecting line (25) to a source (26) for treatment gas, is connected downstream of the device (Q) for cleaning treatment gas, wherein before and/or after the treatment chamber (4) there is/are provided a plug (8, 9), wherein after the heat exchanger (22), the nitrogen can be supplied via feed lines to feed sites (10, 11) before and/or after the treatment chamber (4).

## Revendications

1. Procédé pour le traitement thermique de pièces à usiner dans une chambre de traitement (4) avec une atmosphère de gaz de traitement, en particulier dans un four continu, le gaz de traitement contaminé au cours du processus étant au moins partiellement prélevé de l'atmosphère de gaz de traitement, purifié et réalimenté vers l'atmosphère de gaz de traitement, le gaz de traitement contaminé étant aspiré hors de l'atmosphère de gaz de traitement et soumis à un traitement thermique, l'oxygène de l'air (O₂) présent dans le gaz de traitement étant, lors de la purification du gaz de traitement (H), lié à des composants réactifs du gaz de traitement,
**caractérisé par le fait**
**que** le gaz de traitement purifié est, avant le retour dans l'atmosphère de traitement, mélangé avec du gaz de traitement frais, et l'oxygène de l'air (O₂) est lié à des molécules d'hydrogène (H), pour obtenir de l'eau (H₂O), l'eau (H₂O) étant ensuite précipitée dans un piège à condensat hors du gaz de traitement, le gaz de traitement en excès étant, avant et/ou après la chambre de traitement (4), évacué et éventuellement brûlé, de l'azote (N₂) étant alimenté vers une zone d'entrée et/ou de sortie (7, 6) vers ou de la chambre de traitement (4).

2. Dispositif pour la mise en oeuvre du procédé selon la revendication 1, **caractérisé par le fait qu'**avant et/ou après la chambre de traitement (4) est prévu un point de prélèvement (12, 13) de gaz de traitement contaminé, lequel communique avec un dispositif (Q) de purification du gaz de traitement duquel un conduit de retour (27) reconduit à l'atmosphère de traitement, les points de prélèvement (12, 13) étant des embouts d'aspiration correspondants, un point de prélèvement (12) étant prévu avant et un point de prélèvement (13) étant prévu après la chambre de traitement (4), et étant connectés par l'intermédiaire de conduits (14, 15) à un conduit d'alimentation (16) vers le dispositif (Q) pour la purification du gaz de traitement, dans le dispositif (Q) pour la purification du gaz de traitement étant prévu un catalyseur, en particulier un catalyseur au platine (19), dans le dispositif (Q) pour la purification du gaz de traitement étant prévu un piège à condensat (21, 22), le piège à condensat étant composé d'un récupérateur (21) et d'un échangeur de chaleur (22), l'échangeur de chaleur (22) étant en communication avec une source d'azote cryogénique, après le dispositif (Q) pour la purification du gaz de traitement étant connecté un compresseur (24) qui est en communication, par l'intermédiaire d'un conduit de liaison (25), avec une source (26) de gaz de traitement, avant et/ou après la chambre de traitement (4) étant prévu un bouchon d'obturation (8, 9), de l'azote pouvant être alimenté après l'échangeur de chaleur (22), par l'intermédiaire de conduits d'alimentation, vers des points d'alimentation (10, 11) avant et/ou après la chambre de traitement (4).
